# EUROPÄISCHE PATENTSCHRIFT

(11) **EP 1 080 610 B1**
(45) Veröffentlichungstag und Bekanntmachung des Hinweises auf die Patenterteilung: **09.02.2005**
(21) Anmeldenummer: 00912641.8
(22) Anmeldetag: 23.03.2000
(51) Int. Cl.: H05B 41/04, H05B 41/02, H01J 61/56, H01R 33/945

(54) **GASENTLADUNGSLAMPENSOCKEL MIT ZÜNDEINRICHTUNG**
BASE OF AN ELECTRIC DISCHARGE LAMP WITH AN IGNITION DEVICE
CULOT DE LAMPE A DECHARGE MUNI D'UN DISPOSITIF D'AMOR AGE

(30) Priorität: 26.03.1999 DE 19913942
(43) Veröffentlichungstag der Anmeldung: 07.03.2001
(73) Patentinhaber: VOGT electronic AG, D-94130 Obernzell (DE); Patent-Treuhand-Gesellschaft für elektrische Glühlampen mbH, 80506 München (DE)
(72) Erfinder: KARL, Gerhard, D-94501 Hauzenberg (DE); GAISBAUER, Erwin, D-94121 Salzweg (DE); DUSCHL, Anton, D-94051 Hauzenberg (DE); WINKLER, Johann, D-94116 Hutthurn (DE); WITTIG, Christian, D-81547 München (DE); HIRSCHMANN, Günther, D-81735 München (DE); HELBIG, Peter, D-89567 Sontheim (DE); FRÖSCHER, Hartmut, D-89547 Settingen (DE); SIEGNER, Markus, D-89250 Senden/Iller (DE); SAGBERGER, Franz, D-94154 Neukirchen vorm Wald (DE); SCHINKINGER, Günter, D-94130 Erlau (DE)
(74) Vertreter: Finck, Dieter, Dr.Ing.
(86) Internationale Anmeldenummer: PCT/EP2000/002608
(87) Internationale Veröffentlichungsnummer: WO 2000/059269

(56) Entgegenhaltungen:
- EP-A- 0 786 791
- EP-A- 0 852 455
- EP-A- 0 902 605
- EP-A- 0 975 007

## Beschreibung

Die Erfindung betrifft einen Gasentladungslampensockel mit Zündeinrichtung nach dem Oberbegriff des Anspruchs 1.

Ein derartiger Gasentladungslampensockel mit Zündeinrichtung ist aus der US-A-5 510 967 bekannt. Bei diesem aus der US-A-5 510 967 bekannten Gasentladungslampensockel ist ein Mantelrohrabschnitt der Gasentladungslampe mittels einer geschlitzten Kugel in den Gasentladungslampensockel gepresst. Zwei innerhalb des Gasentladungslampensockels angeordnete Kontaktschienen gewährleisten den elektrischen Kontakt der Stromzuführung und der Stromrückführung mit den zugehörigen Anschlüssen der Zündeinrichtung. Gemäß der US-A-5 510 967 ist die Zündeinrichtung kompakt in Form eines länglichen Zylinders aufgebaut, der sich innerhalb des Gasentladungslampensockels orthogonal zur Längserstreckung der Gasentladungslampe erstreckt. Genauere Details über den inneren Aufbau der Zündeinrichtung können der US-A-5 510 967 nicht entnommen werden.

Ein ähnlicher Gasentladungslampensockel ist aus der US-A-5 659 221 bekannt. Anstelle der geschlitzten Kugel wird jedoch gemäß der US-A-5 659 221 ein geschlitzter kegelstumpfförmiger Keil zur Herstellung der Pressverbindung eingesetzt.

Auch die DE-A-196 10 385 beschreibt einen Gasentladungslampensockel mit Zündeinrichtung. Gemäß der DE-A-196 10 385 sind zwei elektrische Anschlüsse der Zündeinrichtung, eine erste Wicklung eines Zündimpulsübertragers und die beiden Hauptelektroden der Gasentladungslampe in Reihe geschaltet. Weiterhin sind die beiden elektrischen Anschlüsse der Zündeinrichtung über eine Reihenschaltung eines Kondensators über einen ohmschen Widerstand miteinander verbunden. Parallel zum Kondensator ist eine Reihenschaltung einer zweiten Wicklung des Zündimpulsübertragers mit einer Funkenstrecke geschaltet. Der Zündimpulsübertrager sowie die weiteren genannten elektronischen Bauelemente, die genannten elektrischen Anschlüsse, ein Teil des Gasentladungsgefäßes und ein Teil einer längs des Gasentladungsgefäßes verlaufenden äußeren Leitung werden vollständig oder teilweise mit Kunststoffmaterial unter Bildung des Gasentladungslampensockels umspritzt oder vergossen.

Aus der DE-A-195 41 438 ist eine Gasentladungslampe mit Zündeinrichtung bekannt, bei der die Hochspannung führenden Bauelemente der Zündeinrichtung im Lampensockel angeordnet sind, während die Niederspannung führenden Bauelemente in der Lampenfassung angeordnet sind.

Die US-A-5,838,109 offenbart eine Zündeinrichtung für eine Entladungslampe mit einem Starterschaltkreis und einem Rauschfilterschaltkreis. Diese Zündeinrichtung ist jedoch nicht in einem Lampensockel angeordnet.

Aus der DE-A-196 10 388 ist ein weiterer Gasentladungslampensockel mit Zündeinrichtung bekannt. Die Zündeinrichtung gemäß der DE-A-196 10 388 weist einen Hochspannungskondensator und einen Tesla-Transformator auf. Die beiden letztgenannten Bauelemente sind so angeordnet, dass der Hochspannungskondensator von der Sekundärwicklung des Tesla-Transformators umgeben ist.

Schließlich ist aus EP-A-0 902 605 A1 ein Gasentladungslampensockel bekannt, in dem eine Zündeinrichtung mit elektronischen Bauelementen untergebracht ist, die z. T. Hochspannung und z. T. Niederspannung führen.

Der Erfindung liegt die Aufgabe zugrunde, einen Gasentladungslampensockel mit Zündeinrichtung bereitzustellen, der eine im Vergleich zu den bekannten Gasentladungslampensockeln verbesserte Betriebssicherheit aufweist.

Erfindungsgemäß wird diese Aufgabe gelöst durch einen Gasentladungslampensockel mit Zündeinrichtung nach Anspruch 1, der ein Trägerteil für elektronische Bauelemente der Zündeinrichtung aufweist, dadurch gekennzeichnet, dass das Trägerteil eine Oberseite und eine Unterseite hat, wobei auf der einen Seite (Hochspannungsseite) des Trägerteils nur Hochspannung führende Bauelemente und auf der anderen Seite (Niederspannungsseite) des Trägerteils nur Niederspannung führende Bauelemente der Zündeinrichtung angeordnet sind.

Bei dem erfindungsgemäßen Gasentladungslampensockel mit Zündeinrichtung wird die verbesserte Betriebssicherheit durch die konsequente räumliche Trennung der Hochspannung führenden Bauelemente von den Niederspannung führenden Bauelementen erreicht, wobei trotzdem alle diese Bauelemente im Gasentladungslampensockel untergebracht sind, so dass der Gasentladungslampensockel nicht über eine Hochspannungsschnittstelle, sondern nur über eine Schnittstelle für niedrigere Spannung an ein Versorgungsnetz angeschlossen werden muss. Zur Begriffsdefinition sei angemerkt, dass unter "Niederspannung" hier Spannungen bis zu einigen kV verstanden werden sollen. Im Gegensatz dazu bezeichnet der Begriff "Hochspannung" hier Spannungen ab etwa 10 kV, insbesondere Spannungen von einigen 10 kV.

Vorteilhafte und bevorzugte Ausführungsformen des erfindungsgemäßen Gasentladungslampensockels sind Gegenstand der Ansprüche 2 bis 17.

Die besondere räumliche Anordnung der Entstördrossel bzw. der Entstördrosseln gemäß Anspruch 4 in Bezug auf die Gasentladungsrichtung trägt zu einer besonders guten elektromagnetischen Verträglichkeit des erfindungsgemäßen Gasentladungslampensockels mit Zündeinrichtung bei.

Die Ausführungsform nach Anspruch 6 gewährleistet eine besonders gute Hochspannungsisolation und damit eine besonders gute Betriebssicherheit.

Das sich bei der Ausführungsform gemäß Anspruch 11 im Zusammenwirken von Gehäuse-Oberteil und Trägerteil ergebende Labyrinth bildet verlängerte Wege für etwaige Kriechströme und ist daher eine besonders wirksame Isolationsmaßnahme, die in vorteilhafter Weise zur Verbesserung der Betriebssicherheit beiträgt. Gleiches gilt für die Ausführungsform gemäß Anspruch 14 in Bezug auf das Gehäuse-Unterteil.

Bei der Ausführungsform nach Anspruch 17 ist durch die - vorhandene geschlossene äußere Kontur des Gasentladungslampensockels die Hochspannungsfestigkeit des Gasentladungslampensockels verbessert, die thermische Belastung der im Gasentladungslampensockel angeordneten elektrischen Bauelemente durch die von der Gasentladung ausgehende Wärmestrahlung verringert und ein Ausgasen der im Gasentladungslampensockel eingeschlossenen Komponenten ausgeschlossen.

Der ebene Leiterrahmen (auch Lead-Frame) nach Anspruch 18 bietet den Vorteil, dass man bei der Fertigung die Anschlüsse in einer Ebene verschweißen kann. Der Leiterrahmen bietet weitere Vorteile: Dickere Leiterbahnen als bei gedruckten Schaltungen, höhere Festigkeit des Trägers durch kunststoffumspritzte Leiterbahnen; durch angeformte Rippen lassen sich die Kriechwege verlängern.

Nach der Montage der Bauteile auf der Hochspannungsseite des Trägerteils werden dessen Wände mit einem sogenannten Primer behandelt, der einen guten Verbund zwischen der Innenwand des Hochspannungsraumes und der anschließend eingebrachten Vergussmasse sichert. Dieser Primer wird in den Hochspannungsraum eingefüllt und sofort wieder ausgegossen. Trotzdem kann Primer in die Durchführungen der Anschlussdrähte eindringen. Um dies zu verhindern, sollte die Trennwand zwischen Hoch- und Niederspannungsseite des Trägerteils absolut dicht sein. Dies ist aber bei durch Bohrungen geführte Anschlussdrähte nicht zu schaffen.

Abhilfe schafft hier die Ausführungsform nach Anspruch 19, weil einerseits die Verbindung Trägerteilboden/Metallröhrchen und andererseits die Kontaktierung der Enden der Röhrchen auf den Leiterbahnen zuverlässig dicht ausgeführt werden kann.

Die Ausführungsform nach Anspruch 20 erleichtert das Einführen der Anschlussdrähte der Bauelemente der Hochspannungsseite in die Metallröhrchen.

Die Ausführungsform des Anspruchs 21 erleichtert das Einführen der mit dem Trägerteilboden fest verbundenen Röhrchen in die in den Leiterbahnen des Leiterrahmens vorgesehenen Löcher. Außerdem wird durch die Ausstülpung der Ränder der Löcher beim Verschweißen eine Materialreserve zur Verfügung gestellt.

Die gemeinsame Verschweißung der Enden der Röhrchen mit dem zugehörigen Anschlussdraht und der Leiterbahn ermöglicht eine absolute Abdichtung (Anspruch 22).

Die Metallröhrchen haben darüber hinaus die Funktion, dass sie nach dem Verschweißen den Leiterrahmen, ggf. unterstützt durch am Träger-Oberteil angebrachte Zapfen, fixieren.

Das den Sockel umschließende Metallgehäuse nach Anspruch 23 hat schließlich den Vorteil einer guten Abschirmung nach außen. Hierbei ist es gleichgültig, wie die Entstördrosseln bezüglich der im Gasentladungsgefäß brennenden Gasentladung angeordnet sind.

Nachfolgend werden Ausführungsbeispiele des erfindungsgemäßen Gasentladungslampensockels mit Zündeinrichtung anhand von Figuren erläutert. Es zeigt:
- Fig. 1: ein Ausführungsbeispiel eines erfindungsgemäßen Gasentladungslampensockels mit zugehöriger Gasentladungslampe im seitlichen Querschnitt, teilweise auseinandergenommen, ohne elektronische Bestückung,
- Fig. 2: ein Ausführungsbeispiel des erfindungsgemäßen Gasentladungslampensockels mit elektronischer Bestückung und zugehöriger Gasentladungslampe in seitlicher Explosionsdarstellung,
- Fig. 3: das Ausführungsbeispiel von Fig. 2 in perspektivischer Explosionsdarstellung,
- Fig. 4: ein Ausführungsbeispiel eines Trägerteils für elektronische Bauelemente einer Zündeinrichtung im erfindungsgemäßen Gasentladungslampensockel in Draufsicht von oben,
- Fig. 5: Schnitt C-C von Fig. 4,
- Fig. 6: das Trägerteil von Fig. 4 in Draufsicht von unten,
- Fig. 7: Schnitt F-F von Fig. 6,
- Fig. 8: ein Ausführungsbeispiel eines Gehäuse-Oberteils des erfindungsgemäßen Gasentladungslampensockels in Seitenansicht,
- Fig. 9: das Gehäuse-Oberteil von Fig. 9 in Draufsicht von unten,
- Fig. 10: ein Ausführungsbeispiel eines Gehäuse-Unterteils des erfindungsgemäßen Gasentladungslampensockels in perspektivischer Darstellung,
- Fig. 11: ein Ausführungsbeispiel einer Schaltungsanordnung der Zündeinrichtung mit angeschlossener Gasentladungslampe,
- Fig. 12: ein zweites Ausführungsbeispiel eines erfindungsgemäßen Gasentladungssockels in perspektivischer Explosionsdarstellung,
- Fig. 13: eine perspektivische Darstellung eines Trägerteils mit aufmontiertem Leiterrahmen,
- Fig. 14: die wesentlichen Bestandteile des Sockels der Fig. 12 in seitlicher Explosionsdarstellung,
- Fig. 15: einen Teilschnitt des Bodens des Trägerteils und des Leiterrahmens,
- Fig. 16: Ober- und Unterteil eines den Sockel umschließenden Metällgehäuses und
- Fig. 17: das Schaltbild eines zweiten Ausführungsbeispiels einer Schaltungsanordnung der Zündeinrichtung mit angeschlossener Gasentladungslampe.

Die Fig. 1 bis 3 zeigen, jeweils in unterschiedlicher Darstellungsweise, ein Ausführungsbeispiel eines erfindungsgemäßen Gasentladungslampensockels 1 mit Zündeinrichtung, wobei in Fig. 1 die zur Zündeinrichtung gehörenden Bauelemente weggelassen wurden. Jeweils mit dargestellt ist auch die zugehörige Gasentladungslampe 2. Deren Gasentladungsgefäß 3 mit Gasentladungselektroden 4, Außenkolben 5, mit einem Keramikrohr 6 teilweise ummantelte Stromrückführung 7 und innere Stromzuführung 8 sowie ein Sockelinnenteil 9 bilden eine Baueinheit, die in einem Gehäuse-Oberteil 10 des Gasentladungslampensockels montiert und justiert ist.

Das Gehäuse-Oberteil 10 (siehe auch Fig. 8 und 9) weist elektrisch isolierte Durchführungen oder Öffnungen 13, 14 für die innere Stromzuführung 8 und die Stromrückführung 7 auf. Zusätzliche Trennstege 11, 12 am Gehäuse-Oberteil 10 verbessern die elektrische Isolation zwischen Stromrückführung 7 und innerer Stromzuführung 8.

Der erfindungsgemäße Gasentladungslampensockel 1 weist ferner ein Trägerteil 16 für elektronische Bauelemente der Zündeinrichtung (siehe auch Fig. 4 bis 7) auf. Das Trägerteil 16 ist mit passgerechten Aufnahmen 17 bis 20 für die Durchführungen 13, 14 und die Trennstege 11, 12 des Gehäuse-Oberteils (10) versehen. Dadurch entsteht ein Labyrinth für etwaige Kriechströme. In dem Trägerteil 16 ist die gesamte Zündeinrichtung (Zündelektronik) für die Gasentladungslampe 2 montiert. Das Trägerteil 16 mit den elektronischen Bauelementen der Zündeinrichtung wird in das Gehäuse-Oberteil 10 eingefügt und dort mittels Rastnasen 21, die in entsprechende Vertiefungen 22 an Innenwänden des Gehäuse-Oberteils 10 eingreifen, verrastet.

Das Trägerteil 16 hat eine Oberseite und eine Unterseite und ist beidseitig mit den Bauelementen der Zündeinrichtung bestückt. Die Begriffe "Oberseite" und "Unterseite" sind dabei nicht als unbedingt glatte Seiten aufzufassen. Wie in den Fig. 1 bis 7 dargestellt, kann jede Seite für sich Stufen aufweisen. Die Oberseite und die Unterseite sind jedoch derart voneinander getrennt, dass man nicht von der einen zur anderen dieser beiden Seiten gelangen kann, ohne über einen äußeren Rand 31 des Trägerteils 16 hinüber oder durch eines der beiden innerhalb der inneren Aufnahmewandung 17 gelegenen Durchführungslöcher 19, 20 hindurch zu müssen.

Die Bestückung des Trägerteils 16 erfolgt derart, dass die Hochspannung (ca. 30 kV) führenden Bauelemente der Zündeinrichtung auf der einen Seite des Trägerteils 16 und die - Niederspannung (ca. 2 kV ) führenden Bauelemente der Zündeinrichtung auf der anderen Seite des Trägerteils 16 angeordnet sind.

Insbesondere befinden sich auf der Hochspannungsseite des Trägerteils 16 ein als Ringkerntransformator 23 (Fig. 2, 3) ausgebildeter Zündtransformator, zwei Entstördrosseln 24, 25 und ein Hochspannungskondensator 26. Diese Hochspannung führenden Bauelemente 23 bis 26 sind in eine elektrisch isolierende Vergussmasse eingebettet. Die beiden Entstördrosseln 24, 25 liegen quer zur Richtung der im zugehörigen Gasentladungsgefäß 3 brennenden Gasentladung, um eine möglichst gute elektromagnetische Verträglichkeit der gesamten Anordnung zu erreichen. Im vorliegenden Ausführungsbeispiel sind die beiden Entstördrosseln 24, 25 insbesondere auch quer zur Längserstreckung der Gasentladungslampe 2 montiert.

Auf der von der Hochspannungsseite des Trägerteils 16 abgewandten Seite, der Niederspannungsseite, des Trägerteils 16 sitzen eine Funkenstrecke 27, ein Zündkondensator 28, ein Entstörkondensator 29 und ein ohmscher Widerstand 30. Wärmeempfindliche Teile sind in möglichst großem Abstand zum Gasentladungsgefäß 3 angeordnet.

Die Wände 31, 17 des Trägerteils 16 bilden einerseits Vergusskammern und dienen andererseits als elektrische Isolierung. Außerdem weist das Trägerteil 16 weitere Kammern für metallische Einlege-Stanzbiegeteile 32 bis 38 auf. Die metallischen Einlege-Stanzbiegeteile 32 bis 38 stellen elektrischen Kontakt zur inneren Stromzuführung 8 und zur Stromrückführung 7 her und sind mit U-förmigen Auslegern zur Kontaktierung mit Drähten, insbesondere Anschlussdrähten der elektronischen Bauelemente 27 bis 30, versehen. Die Drähte sind mit den Einlege-Stanzbiegeteilen 32 bis 38 verschweißt, d.h. es wird keine Leiterplatte verwendet, sondern der elektronische Aufbau erfolgt in Lead-Frame-Technik (Leitungsgerüsttechnik).

Das Trägerteil 16 ist ferner mit einem Kragenraum 39 versehen, der zur Aufnahme eines Steckers eines Anschlusskabels dient. Das Anschlusskabel verbindet die Zündeinrichtung mit den in einem separaten Betriebsgerät untergebrachten restlichen Komponenten der zum Lampenbetrieb erforderlichen Schaltungsanordnung.

Das dargestellte Ausführungsbeispiel des erfindungsgemäßen Gasentladungslampensockels 1 mit Zündeinrichtung ist weiter mit einem Gehäuse-Unterteil 40 versehen (siehe Fig. 1 bis 3 und 10). Das Gehäuse-Unterteil 40 weist elektrisch isolierende Trennstege und Wände 41, 42 auf, die passgerecht in entsprechende Aufnahmen 43, 44 des Trägerteils 16 (siehe Fig. 6) eingreifen. Auf diese Weise entsteht ein Labyrinth aus Isolationswandungen, das verlängerte Wege für etwaige Kriechströme schafft und so zur Gewährleistung einer besonders guten Betriebssicherheit des als Ausführungsbeispiel dargestellten erfindungsgemäßen Gasentlädungslampensockels 1 mit Zündeinrichtung beiträgt.

Das Gehäuse-Oberteil 10 ist mit angeformten Stiften oder Zapfen 15 versehen. Diese erstrecken sich in Führungsrinnen 46 des Trägerteils 16 und durch entsprechende Durchbrüche 45 im Gehäuse-Unterteil 40 hindurch, wo sie mit dem Gehäuse-Unterteil 40 ultraschallverschweißt sind. Bei anderen Ausführungsbeispielen des erfindungsgemäßen Gasentladungslampensockels 1 sind das Gehäuse-Oberteil 10 und das Gehäuse-Unterteil 40 umlaufend miteinander laserverschweißt oder umlaufend bzw. segmentweise miteinander verrastet.

Das Gehäuse-Oberteil 10, das Trägerteil 16 und das Gehäuse-Unterteil 40 bestehen bei dem beschriebenen Ausführungsbeispiel aus einem thermisch hoch belastbaren, elektrisch isolierenden Kunststoff. Die Betriebstemperatur im Gasentladungslampensockel 1 kann bei dieser Materialwahl bis zu 150 °C betragen. Bei dem dargestellten Ausführungsbeispiel hat der erfindungsgemäße Gasentladungslampensockel 1 im zusammengebauten Zustand eine geschlossene äußere Kontur. Die sich daraus ergebenden besonderen Vorteile wurden bereits oben erläutert.

Anhand Fig. 11 sei kurz der elektrische Schaltungsaufbau einer Zündeinrichtung erläutert.

Die Zündeinrichtung ist in diesem Ausführungsbeispiel eine sogenannte asymmetrische Impulszündeinrichtung. Von drei Gleichspannungsanschlüssen 47, 48, 49 werden wahlweise zwei benutzt. Der Gleichspannungsanschluss 49 liegt auf Masse und ist über einen Widerstand 25 auf einen Anschluss 51 der Gasentladungslampe 2 geführt. Der Gleichspannungsanschluss 47 ist für eine Versorgungsspannung von -400V, und der Gleichspannungsanschluss 48 ist für eine Versorgungsspannung von +600V. Der Zündkondensator 28 entlädt sich stoßweise über eine Funkenstrecke 27 und über die Primärwicklung N1 des Zündtransformators 23. Der durch die Primärwicklung N1 des Zündtransformators 23 fließende Entladestrom induziert in der Sekundärwicklung N2 des Zündtransformators 23 unipolare Hochspannungsimpulse positiver oder negativer Polarität, abhängig von der verwendeten Versorgungsspannung. Mit diesen unipolaren Hochspannungsimpulsen wird bei Anschluss 50 die innere Stromzuführung 8 der Gasentladungslampe 2 beaufschlagt. Die Zündspannungsimpulse haben im vorliegenden Ausführungsbeispiel eine Amplitude von rund 25 kV und eine Breite von rund 300 ns. Der Hochspannungskondensator 26 ist parallel zur Entladungsstrecke. der Gasentladungslampe 2 geschaltet.

Die in den Fig. 12 bis 14 gezeigte Ausführungsform des erfindungsgemäßen Gasentladungslampensockels ähnelt im wesentlichen der vorstehend beschriebenen. Der Sockel besteht aus den wesentlichen Bestandteilen Gehäuseoberteil 10, Trägerteil 16 und Unterteil 40. Die wesentlichen Änderungen gegenüber der ersten Ausführungsform sind in dem Leiterrahmen 60, der die Funkenstrecke 27, die Kondensatoren 28, 29, den Widerstand 30 und einen Schwellwertschalter 52 (Fig. 17) trägt, der zusätzlichen Trennwand 61 auf dem Gehäuseunterteil 40 sowie in dem Kontaktbügel 63 und dem Fußkontakt 64 zu sehen.

Fig. 13 zeigt den Trägerteil 16 nach der Montage des Leiterrahmens 60 mit den Niederspannung führenden Bauteilen des Sockels. Wie die Darstellung anschaulich zeigt, befinden sich sämtliche Kontakte in einer Ebene, wodurch das Verschweißen der Kontakte wesentlich erleichtert wird.

Wie aus Fig. 14 ersichtlich, verbindet der Fußkontakt 64 die innere Stromzuführung 8 mit dem einen Anschluss des Ringkerntransformators. Der Kontaktbügel 63 verbindet die Stromrückführung 7 der Gasentladungslampe mit der Entstördrossel 24. Die zusätzliche Labyrinth-Trennwand 61 dient zur Abschirmung des Kontaktbügels 63 von den Niederspannung führenden Bauteilen auf dem Leiterrahmen 60. Wie in dieser Figur gezeigt, ist der Ringkerntransformator (zusammen mit den übrigen Hochspannung führenden Bauteilen des Sockels) in eine Vergussmasse 62 eingegossen.

Fig. 15 zeigt einen Teilschnitt der Trennwand 16' des Trägerteils 16. Unterhalb dieser Wand befinden sich die Hochspannung führenden Bauteile, oberhalb derselben die Niederspannung führenden Bauteile des Sockels auf dem Leiterrahmen 60. In die Trennwand 16' ist ein Röhrchen aus Metall, beispielsweise Kupfer, eingespritzt oder eingezogen, die Verbindung zwischen beiden ist absolut dicht. Der oberhalb der Trennwand 16' angeordnete Leiterrahmen 60 besteht im wesentlichen aus Leiterbahnen 70, die von isolierendem Kunststoff umspritzt sind. An den Kontaktstellen befinden sich Löcher, die nach oben, also zu der von der Hochspannung führenden Seite abgewandten Seite ausgestülpt sind. In diese trichterförmigen Ausstülpungen sind die Metallröhrchen 71 eingeführt. Die Anschlussdrähte 72 sind ihrerseits in die hochspannungsseitig trichterförmig aufgeweiteten Metallröhrchen eingeführt. Nach dem Verschweißen der Enden der Anschlussdrähte 72 mit den Enden der Röhrchen 71 und den Ausstülpungen der Leiterbahnen 70 ergibt sich eine dichte Schweißstelle, die eine zuverlässige Abdichtung zwischen den beiden Seiten des Trägerbodens 16 gewährleistet.

Fig. 16 zeigt das aus zwei Hälften, Oberteil 80 und Unterteil 81, bestehende Metallgehäuse, das den Sockel 1 allseitig umschließt. Hierdurch ergibt sich eine zuverlässige Abschirmung des Sockels, wobei die Lage der Entstördrosseln 24, 25 gleichgültig ist.

Fig. 17 zeigt das Schaltbild einer zweiten Ausführungsform der Zündeinrichtung mit angeschlossener Gasentladungslampe 2. Diese Schaltungsanordnung unterscheidet sich von der in Fig. 11 gezeigten durch einen einerseits an den Anschluss 47 und andererseits an den Anschluss 51 angeschlossenen, also parallel zum Kondensator 29 und zum Widerstand 25 geschalteten bidirektionalen Schwellwertschalter 52, dessen Ersatzschaltbild zwei seriell und gegensinnig geschalteten Zenerdioden entspricht. Ein solcher Schwellwertschalter wird von der Firma SGS Thomson unter dem Markennamen TRANSIL®-Diode vertrieben. Alternativ kann der Schwellwertschalter 52 statt an den Anschluss 51 an Masse angeschlossen werden. Die Hochspannung und die Niederspannung führenden Bauteile sind jeweils mit einer gestrichelten Linie umrandet und mit H bzw. N bezeichnet.

## Patentansprüche

1. Gasentladungslampensockel (1) mit Zündeinrichtung, der ein Trägerteil (16) für elektronische Bauelemente (23 bis 30) der Zündeinrichtung aufweist, **dadurch gekennzeichnet, dass** das Trägerteil (16) eine Oberseite und eine Unterseite hat, wobei auf der einen Seite des Trägerteils (16) nur Hochspannung führende Bauelemente (23 bis 26) und auf der anderen Seite des Trägerteils (16) nur Niederspannung führende Bauelemente (27 bis 30) der Zündeinrichtung angeordnet sind.

2. Gasentladungslampensockel (1) nach Anspruch 1, **dadurch gekennzeichnet, dass**
- als Hochspannung führendes Bauelement (23 bis 26) mindestens ein Zündtransformator (23) auf dem Trägerteil (16) angeordnet ist
und
- als Niederspannung führende Bauelemente (27 bis 30) mindestens folgende Bauelemente auf dem Trägerteil (16) angeordnet sind: eine Funkenstrecke (27) und ein Zündkondensator (28).

3. Gasentladungslampensockel nach Anspruch 2, **dadurch gekennzeichnet, dass**
- als Hochspannung führende Bauelemente (23 bis 26) weiterhin mindestens folgende Bauelemente auf dem Trägerteil. (16) angeordnet sind: eine Entstördrossel (24, 25) und ein Hochspannungskondensator (26), und
- als Niederspannung führende Bauelemente (27 bis 30) weiterhin mindestens folgende Bauelemente auf dem Trägerteil (16) angeordnet sind: ein Entstörkondensator (29) und ein ohmscher Widerstand (30).

4. Gasentladungslampensockel (1) nach Anspruch 3, **dadurch gekennzeichnet, dass** wenigstens eine der Entstördrosseln quer zur Richtung der im Gasentladungsgefäß (3) brennenden Gasentladung angeordnet ist.

5. Gasentladungslampensockel (1) nach einem der Ansprüche 2 bis 4, **dadurch gekennzeichnet, dass** der Zündtransformator (23) ein Ringkerntransformator ist.

6. Gasentladungslampensockel (1) nach einem der vorhergehenden Ansprüche, **dadurch gekennzeichnet, dass** die Hochspannung führenden Bauelemente (23 bis 26) in einer elektrisch isolierenden Vergussmasse eingebettet sind.

7. Gasentladungslampensockel (1) nach einem der vorhergehenden Ansprüche, **dadurch gekennzeichnet, dass** das Trägerteil (16) aus einem elektrisch isolierenden Kunststoff besteht.

8. Gasentladungslampensockel (1) nach einem der vorhergehenden Ansprüche, **dadurch gekennzeichnet, dass** die elektrischen Kontaktierungen innerhalb des Gasentladungslampensockels (1) in Lead-Frame-Technik ausgeführt sind.

9. Gasentladungslampensockel (1) nach Anspruch 8, **dadurch gekennzeichnet, dass** das Trägerteil (16) mit Kammern für metallische Einlege-Stanzbiegeteile (32 bis 38), die mindestens einen Teil des Leitungsgerüsts bilden, versehen ist.

10. Gasentladungslampensockel (1) nach einem der vorhergehenden Ansprüche, **dadurch gekennzeichnet, dass** das Trägerteil (16) mit einem Kragenraum (39), der zur Aufnahme eines Anschlusskabelsteckers dient, versehen ist.

11. Gasentladungslampensockel (1) nach einem der vorhergehenden Ansprüche, **gekennzeichnet durch** ein Gehäuse-Oberteil (10), auf dem die Gasentladungslampe (2) montiert ist, und das auf der Oberseite des Trägerteils (16) aufsitzt, wobei
- das Gehäuse-Oberteil (10) Durchführungen (13, 14) für eine Stromzuführung (8) und eine Stromrückführung (7) sowie zwischen beiden Durchführungen (13, 14) angeordnete elektrisch isolierende Trennstege ( 11, 12) aufweist, und
- das Trägerteil (16) Aufnahmen für die Durchführungen (13, 14) und die Trennstege (11, 12) des Gehäuse-Oberteils (10) aufweist, die derart ausgeführt sind, dass sich bei mit dem Trägerteil (16) zusammengefügtem Gehäuse-Oberteil (10) ein Labyrinth für etwaige Kriechströme ergibt.

12. Gasentladungslampensockel (1) nach Anspruch 11, **dadurch gekennzeichnet, dass** das Trägerteil (16) und das Gehäuse-Oberteil (10) mittels Rastnasen (21) miteinander verrastet sind.

13. Gasentladungslampensockel (1) nach Anspruch 11 oder 12, **dadurch gekennzeichnet, dass** das Gehäuse-Oberteil (10) aus einem elektrisch isolierenden Kunststoff besteht.

14. Gasentladungslampensockel (1) nach einem der vorhergehenden Ansprüche, **gekennzeichnet durch** ein Gehäuse-Unterteil (40), das auf der Unterseite des Trägerteils (16) aufsitzt und mit elektrisch isolierenden Trennstegen (41, 42) versehen ist, die in entsprechende Aufnahmen (43, 44) des Trägerteils (16) eingreifen.

15. Gasentladungslampensockel (1) nach Anspruch 14, **dadurch gekennzeichnet, dass** das Gehäuse-Unterteil (40) aus einem elektrisch isolierenden Kunststoff besteht.

16. Gasentladungslampensockel (1) nach indirekt auf Anspruch 13 rückbezogenem Anspruch 15, **dadurch gekennzeichnet, dass** das Gehäuse-Oberteil (10) mit angeformten Stiften oder Zapfen (15) versehen ist, die in Führungsrinnen (46) entlang des Trägerteils (16) verlaufen und mit dem Gehäuse-Unterteil (40) verschweißt oder verlötet sind.

17. Gasentladungslampensockel (1) nach auf Anspruch 11 rückbezogenem Anspruch 14, **dadurch gekennzeichnet, dass** er eine geschlossene äußere Kontur hat.

18. Gasentladungslampensockel nach einem der vorhergehenden Ansprüche, **gekennzeichnet durch** einen ebenen Leiterrahmen (60) mit kunststoffummantelten Leiterbahnen, der die Niederspannung führenden Bauelemente (27 bis 30) trägt, wobei die Anschlüsse der Bauelemente (27 bis 30) mit den Leiterbahnen des Leiterrahmens (60) verbunden sind.

19. Gasentladungslampensockel nach einem der vorhergehenden Ansprüche, insbesondere nach Anspruch 18, **dadurch gekennzeichnet, dass** als Durchführung für die von der Hochspannungs- zur Niederspannungsseite des Trägerteils (16) geführten Anschlussdrähte (72) in den die beiden Seiten trennenden Boden des Trägerteils (16) Metallröhrchen (71) eingeformt sind, deren niederspannungsseitige Enden jeweils eine der Leiterbahnen (70) des Leiterrahmens kontaktieren.

20. Gasentladungslampensockel nach Anspruch 19, **dadurch gekennzeichnet, dass** die Metallröhrchen (71) an dem der Hochspannungsseite zugewandten Ende trichterförmig aufgeweitet sind.

21. Gasentladungslampensockel nach Anspruch 20, **dadurch gekennzeichnet, dass** die niederspannungsseitigen Enden der Metallröhrchen (71) in Löcher in den Leiterbahnen (70) eingeführt sind, deren Ränder nach der von der Hochspannungsseite abgewandten Seite trichterförmig ausgestülpt sind.

22. Gasentladungslampensockel nach Anspruch 21, **dadurch gekennzeichnet, dass** die niederspannungsseitigen Enden der Metallröhrchen (71) nach Einführen in die Löcher in den Leiterbahnen des Leiterrahmens (60) und nach Einführen der Anschlussdrähte (72) in die Metallröhrchen (71) verschweißt sind.

23. Gasentladungslampensockel nach einem der vorhergehenden Ansprüche, **gekennzeichnet durch** ein den Sockel (1) umschließendes Metallgehäuse (80, 81).

## Claims

1. Gas-discharge lamp base (1) with ignition device, which base comprises a support part (16) for electronic components (23 to 30) of the ignition device, **characterised in that** the support part (16) has a top side and an underside, wherein only high-voltage-carrying components (23 to 26) of the ignition device are disposed on one side of the support part (16) and only low-voltage-carrying components (27 to 30) of the ignition device are disposed on the other side of the support part (16).

2. Gas-discharge lamp base (1) according to Claim 1, **characterised in that**
- at least one ignition transformer (23) is disposed on the support part (16) as high-voltage-carrying component (23 to 26)
and
- at least the following components are disposed on the support part (16) as low-voltage-carrying components (27 to 30): a spark gap (27) and an ignition capacitor (28).

3. Gas-discharge lamp base according to Claim 2, **characterised in that**
- at least the following components are also disposed on the support part (16) as high-voltage-carrying components (23 to 26): an interference-suppression choke (24, 25) and a high-voltage capacitor (26), and
- at least the following components are also disposed on the support part (16) as low-voltage-carrying components (27 to 30): an interference-suppression capacitor (29)) and an ohmic resistor (30).

4. Gas-discharge lamp base (1) according to Claim 3, **characterised in that** at least one of the interference-suppression chokes is disposed transversely to the direction of the gas discharge struck in the gas-discharge vessel (3).

5. Gas-discharge lamp base (1) according to any one of Claims 2 to 4, **characterised in that** the ignition transformer (23) is a toroidal transformer.

6. Gas-discharge lamp base (1) according to any one of the preceding Claims, **characterised in that** the high-voltage-carrying components (23 to 26) are embedded in an electrically insulating potting compound.

7. Gas-discharge lamp base (1) according to any one of the preceding Claims, **characterised in that** the support part (16) consists of an electrically insulating plastics material.

8. Gas-discharge lamp base (1) according to any one of the preceding Claims, **characterised in that** the electrical contacts inside the gas-discharge lamp base (1) are effected in lead frame technology.

9. Gas-discharge lamp base (1) according to Claim 8, **characterised in that** the support part (16) is provided with chambers for metallic stamped-bent inserts (32 to 38) which form at least a part of the lead frame.

10. Gas-discharge lamp base (1) according to any one of the preceding Claims, **characterised in that** the support part (16) is provided with a shrouded space to accommodate a connection cable plug.

11. Gas-discharge lamp base (1) according to any one of the preceding Claims, **characterised by** a housing upper part (10) on which the gas-discharge lamp (2) is mounted and which is seated on the top side of the support part (16), wherein
- the housing upper part (10) comprises lead-throughs (13, 14) for a supply lead (8) and a return lead (7) as well as electrically insulating separating webs (11, 12) disposed between the two lead-throughs (13, 14), and
- the support part (16) comprises receptacles for the lead-throughs (13, 14) and the separating webs (11, 12) of the housing upper part (10) which are constructed such that a labyrinth for any leakage currents is produced when the housing upper part (10) is joined to the support part (16).

12. Gas-discharge lamp base (1) according to Claim 11, **characterised in that** the support part (16) and the housing upper part (10) are interlocked by means of locking lugs (21).

13. Gas-discharge lamp base (1) according to Claim 11 or 12, **characterised in that** the housing upper part (10) consists of an electrically insulating plastics material.

14. Gas-discharge lamp base (1) according to any one of the preceding Claims, **characterised by** a housing lower part (40) which is seated on the underside of the support part (16) and is provided with electrically insulating separating webs (41, 42) which engage in corresponding receptacles (43, 44) of the support part (16).

15. Gas-discharge lamp base (1) according to Claim 14, **characterised in that** the housing lower part (40) consists of an electrically insulating plastics material.

16. Gas-discharge lamp base (1) according to Claim 15, which is related indirectly to Claim 13, **characterised in that** the housing upper part (10) is provided with formed-on pins or studs (15) which extend in guide channels (46) along the support part (16) and are welded or soldered to the housing lower part (40).

17. Gas-discharge lamp base (1) according to Claim 14, which is related to Claim 11, **characterised in that** it has a closed outer contour.

18. Gas-discharge lamp base according to any one of the preceding Claims, **characterised by** a plane lead frame (60) with plastics-sheathed conductor tracks, which frame bears the low-voltage-carrying components (27 to 30), wherein the terminals of the components (27 to 30) are connected to the conductor tracks of the lead frame (60).

19. Gas-discharge lamp base according to any one of the preceding Claims, in particular according to Claim 18, **characterised in that** metal tubes (71) are formed into the bottom of the support part (16) which separates the two sides as lead-through for the connecting wires (72) which are routed from the high-voltage to the low-voltage side of the support part (16), the low-voltage-side ends of which tubes in each case contact one of the conductor tracks (70) of the lead frame.

20. Gas-discharge lamp base according to Claim 19, **characterised in that** the metal tubes (71) are widened in the shape of a funnel at the end which faces the high-voltage side.

21. Gas-discharge lamp base according to Claim 20, **characterised in that** the low-voltage-side ends of the metal tubes (71) are introduced into holes in the conductor tracks (70), the edges of which are turned outwards in the shape of a funnel towards the side which is remote from the high-voltage side.

22. Gas-discharge lamp base according to Claim 21, **characterised in that** the low-voltage-side ends of the metal tubes (71) are welded after being introduced into the holes in the conductor tracks of the lead frame (60) and after the connecting wires (72) have been introduced into the metal tubes (71).

23. Gas-discharge lamp base according to any one of the preceding Claims, **characterised by** a metal housing (80, 81) surrounding the base (1).

## Revendications

1. Culot (1) de lampe à décharge muni d'un dispositif d'allumage, qui présente une pièce de support (16) pour des composants électroniques (23 à 30) du dispositif d'allumage, **caractérisé en ce que** la pièce de support (16) a une partie supérieure et une partie inférieure, seuls des composants (23 à 26) qui conduisent une haute tension étant disposés sur un côté de la pièce de support (16) et seuls des composants (27 à 30) qui conduisent une basse tension sur l'autre côté de la pièce de support (16) du dispositif d'allumage.

2. Culot (1) de lampe à décharge selon la revendication 1, **caractérisé en ce que**
- comme composants (23 à 26) qui conduit une haute tension, au moins un transformateur d'allumage (23) est disposé sur la pièce de support (16)
et
- comme composants (27 à 30) qui conduisent une basse tension, au moins les composants suivants sont disposés sur la pièce de support (16): un parcours à étincelles (27) et un condensateur d'allumage (28).

3. Culot (1) de lampe à décharge selon la revendication 2, **caractérisé en ce que**
- comme composants (23 à 26) qui conduisent une haute tension, au moins les composants suivants sont en outre disposés sur la pièce de support (16): une self de déparasitage (24, 25) et un condensateur à haute tension (26)
et
- comme composants (27 à 30) qui conduisent une basse tension, au moins les composants suivants sont en outre disposés sur la pièce de support (16): un condensateur de déparasitage (29) et une résistance ohmique (30).

4. Culot (1) de lampe à décharge selon la revendication 3, **caractérisé en ce qu'**au moins l'une des selfs de déparasitage est disposée transversalement par rapport à la direction de la décharge qui brûle dans le récipient de décharge (3).

5. Culot (1) de lampe à décharge selon l'une des revendications 2 à 4, **caractérisé en ce que** le transformateur d'allumage (23) est un transformateur à noyau toroïdal.

6. Culot (1) de lampe à décharge selon l'une des revendications précédentes, caractérisé en que les composants (23 à 26) qui conduisent la haute tension sont incorporés dans une pâte d'enrobage électriquement isolante.

7. Culot (1) de lampe à décharge selon l'une des revendications précédentes, **caractérisé en ce que** la pièce de support (16) est constituée d'une matière synthétique électriquement isolante.

8. Culot (1) de lampe à décharge selon l'une des revendications précédentes, **caractérisé en ce que** les contacts électriques situés à l'intérieur du culot (1) de lampe à décharge sont réalisés par la technique du bâti conducteur.

9. Culot (1) de lampe à décharge selon la revendication 8, **caractérisé en ce que** la pièce de support (16) est dotée de chambres pour des pièces métalliques de pose estampées et cintrées (32 à 38) qui forment au moins une partie du bâti conducteur.

10. Culot (1) de lampe à décharge selon l'une des revendications précédentes, **caractérisé en ce que** la pièce de support (16) est dotée d'une chambre à collets (39) qui sert à loger une fiche pour câble de raccordement.

11. Culot (1) de lampe à décharge selon l'une des revendications précédentes, **caractérisé par** une pièce supérieure de boîtier (10) sur laquelle la lampe à décharge (2) est montée et qui repose sur le côté supérieur de la pièce de support (16),
- la pièce supérieure de boîtier (10) présentant des perforations (13, 14) pour une amenée de courant (8) et un retour de courant (7) ainsi que des traverses de séparation (11, 12) électriquement isolantes disposées entre les deux perforations (13, 14) et
- la pièce de support (16) présente pour les perforations (13, 14) et les traverses de séparation (11, 12) de la pièce supérieure de boîtier (10) des logements qui sont réalisés de telle sorte que lorsque la pièce supérieure de boîtier (10) est assemblée à la pièce de support (16), on obtient un labyrinthe pour d'éventuels courants de fuite.

12. Culot (1) de lampe à décharge selon la revendication 11, **caractérisé en ce que** la pièce de support (16) et la pièce supérieure de boîtier (10) sont encliquetées l'une sur l'autre au moyen de becs d'encliquetage (21).

13. Culot (1) de lampe à décharge selon les revendications 11 ou 12, **caractérisé en ce que** la pièce supérieure de boîtier (10) est constituée d'une matière synthétique électriquement isolante.

14. Culot (1) de lampe à décharge selon l'une des revendications précédentes, **caractérisé par** une pièce inférieure de boîtier (40) qui repose sur le côté inférieur de la pièce de support (16) et qui est dotée de traverses de séparation (41, 42) électriquement isolantes qui s'engagent dans les logements correspondants (43, 44) de la pièce de support (16).

15. Culot (1) de lampe à décharge selon la revendication 14, **caractérisé en ce que** la pièce inférieure de boîtier (40) est constituée d'une matière synthétique électriquement isolante.

16. Culot (1) de lampe à décharge selon la revendication 15 qui dépend indirectement de la revendication 13, **caractérisé en ce que** la pièce supérieure de boîtier (10) est dotée de tiges ou de tourillons (15) qui y sont formés, qui s'étendent dans des rainures de guidage (46) ménagées le long de la pièce de support (16) et qui sont soudés ou brasés sur la pièce inférieure de boîtier (40).

17. Culot (1) de lampe à décharge selon la revendication 14 qui dépend de la revendication 11, **caractérisé en ce qu'**il présente un contour extérieur fermé.

18. Culot de lampe à décharge selon l'une des revendications précédentes, **caractérisé par** un encadrement conducteur plan (60) doté de pistes conductrices enveloppées dans une matière synthétique et qui porte les composants (27 à 30) qui conduisent à la basse tension, les raccordements des composants (27 à 30) étant reliés aux pistes conductrices de l'encadrement conducteur (60).

19. Culot de lampe à décharge selon l'une des revendications précédentes, en particulier selon la revendication 18, **caractérisé en ce que** comme perforation pour les fils de raccordement (72) qui vont du côté à haute tension au côté à basse tension de la pièce de support (16), des petits tubes métalliques (71) sont formés dans le fond de la pièce de support (16) qui sépare les deux côtés et dont les extrémités situées du côté de la basse tension sont respectivement en contact avec l'une des pistes conductrices (70) de l'encadrement conducteur.

20. Culot de lampe à décharge selon la revendication 19, **caractérisé en ce qu'**à leur extrémité tournée vers le côté à haute tension, les petits tubes métalliques (71) sont évasés en forme d'entonnoirs.

21. Culot de lampe à décharge selon la revendication 20, **caractérisé en ce que** les extrémités des petits tubes métalliques (71) situées du côté de la basse tension sont insérées dans des trous ménagés dans les pistes conductrices (70), dont les bords sont emboutis en forme d'entonnoir vers le côté non tourné vers la haute tension.

22. Culot de lampe à décharge selon la revendication 21, **caractérisé en ce que** les extrémités des petits tubes métalliques (71) situées du côté de la basse tension sont soudées après insertion dans les trous ménagés dans les pistes conductrices de l'encadrement conducteur (60) et après insertion des fils de raccordement (72) dans les petits tubes métalliques (71).

23. Culot de lampe à décharge selon l'une des revendications précédentes, **caractérisé par** un boîtier métallique (80, 81) qui entoure le culot (1).
